# EUROPÄISCHE PATENTSCHRIFT

(11) **EP 3 489 186 B1**
(45) Veröffentlichungstag und Bekanntmachung des Hinweises auf die Patenterteilung: **23.02.2022**
(21) Anmeldenummer: 18205508.7
(22) Anmeldetag: 09.11.2018
(51) Int. Cl.: B66C 1/12, D03D 3/02, D03D 1/00, D03D 15/56, D03D 15/593

(54) **SCHUTZELEMENT**
PROTECTIVE ELEMENT
ÉLÉMENT DE PROTECTION

(30) Priorität: 22.11.2017 DE 202017107079 U
(43) Veröffentlichungstag der Anmeldung: 29.05.2019
(73) Patentinhaber: Westdeutscher Drahtseil-Verkauf Dolezych GmbH & Co. KG, 44147 Dortmund (DE)
(72) Erfinder: Schöbel, Uwe, 58730 Fröndenberg (DE)
(74) Vertreter: Andrejewski - Honke Patent- und Rechtsanwälte Partnerschaft mbB

(56) Entgegenhaltungen:
- EP-A1- 2 918 539
- WO-A2-2014/075085
- US-A- 5 238 278

## Beschreibung

Die Erfindung betrifft ein Schutzelement, insbesondere einen Gewebeschutzschlauch, zur Ummantelung textiler Zurr- oder Anschlagmittel zum Heben, Spannen oder Zurren von Gegenständen, mit zumindest einer dem Gegenstand zugewandten Gewebelage sowie einer Kunststofflage zwischen der Gewebelage und dem Gegenstand, wobei sich die Kunststofflage aus in die Gewebelage eingewebten Elastomerfäden zusammensetzt, die über die Gewebelage nach außen hin vorstehende Rippen ausbilden.

Schutzelemente dienen in der Regel dazu, Beschädigungen des Zurr- oder Anschlagmittels zu vermeiden. Bei textilen Zurr- oder Anschlagmitteln zum Heben, Spannen oder Zurren von Gegenständen handelt es sich beispielhaft um Seile, Gurte oder Bänder, insbesondere Kunststoffbänder, die beispielsweise mithilfe einer Ratsche oder anderweitig unter eine Zugkraft gesetzt werden können. Auf diese Weise wird der jeweilige Gegenstand gehalten, angehoben oder transportiert. Solche Anschlagmittel werden beispielsweise beim Heben oder Bewegen von Lasten eingesetzt. Dagegen kommen Zurrmittel dann zum Einsatz, wenn es darum geht, Güter festzuhalten.

Ein besonderes Anwendungsfeld von Zurrmitteln stellt die Ladungssicherung auf und von Fahrzeugen dar. So werden beispielsweise Automobile auf Autotransportern unter anderem dadurch auf einer Ladefläche gehalten, dass das betreffende Anschlagmittel über einzelne Reifen geführt und die Reifen mit der Ladefläche verspannt bzw. verzurrt werden. Das Schutzelement sorgt in diesem Zusammenhang dafür, eine Beschädigung des durch das Schutzelement geführten textilen Zurr- oder Anschlagmittels im Bereich von Kanten zu vermeiden.

Unabhängig von der Schutzfunktion des Schutzelementes soll dieses beim beschriebenen Einsatzzweck auch dafür sorgen, dass das hierdurch geführte Zurr- oder Anschlagmittel und insbesondere die an dieser Stelle eingesetzten Kunststoffgurte besonders reibungsarm beim Zurren innerhalb des Schutzelementes gleiten. An dieser Stelle sind im Stand der Technik nach der EP 1 791 777 B1 Ansätze bekannt, in ein solches Schutzelement auf der dem Zurr- oder Anschlagmittel zugeordneten Oberfläche ein textiles Material in Gestalt von hochfesten Fäden einzuweben. Die hochfesten Fäden werden zu diesem Zweck zusätzlich zu Schussfäden in das Gewebe bzw. die Gewebelage innenseitig eingewebt.

Unabhängig davon ist durch die DE 295 15 832 U1 ein Schutzschlauch für flache, bandartige Materialien und insbesondere für Gurte, Hebebänder oder dergleichen bekannt geworden. Die Wandflächen sind jeweils aus einem Gewebematerial gebildet. Außerdem ist das Gewebematerial in eine Polyurethanbeschichtung eingebettet, die mit einer Oberflächenprofilierung außenseitig ausgerüstet ist. Bei solchen Polyurethanbeschichtungen besteht das Problem, dass sie insbesondere im rauen Einsatz und unter Berücksichtigung ungünstiger Umweltbedingungen spröde werden, reißen, vom Gewebeschlauch abbröseln oder sonst wie in ihrer Funktion beeinträchtigt werden.

Der gattungsbildende Stand der Technik nach der WO 2014/075085 A2 beschäftigt sich unter anderem mit einem gewebten Material, welches zusätzliche Rippen aufweist. Dabei lassen sich grundsätzlich auch schlauchartige Schutzelemente realisieren. Als geeignete Basismaterialien für eine Lage wird unter anderem ein Gewebe angesprochen. Die in diesem Zusammenhang vorgesehenen Rippen dienen im Endeffekt dazu, die Abriebbeständigkeit zu erhöhen. Die WO 2014/075085 A2 offenbart den Oberbegriff des unabhängigen Anspruchs 1.

Der Erfindung liegt das technische Problem zugrunde, ein Schutzelement des eingangs beschriebenen Aufbaus so weiterzuentwickeln, dass die Kunststofflage einfach hergestellt und mit dauerhafter Funktionalität bei einem solchen Schutzelement realisiert werden kann.

Zur Lösung dieser technischen Problemstellung ist ein gattungsgemäßes Schutzelement im Rahmen der Erfindung dadurch gekennzeichnet, dass zwei schlauchartig miteinander gekoppelte Gewebelagen vorgesehen sind, welche randseitig miteinander gekoppelt sind.

Als Kunststofflage für die gleichsam dem Gegenstand zugewandte äußere Beschichtung der Gewebelage greift die Erfindung also auf eine nicht durchgängige Kunststofflage bzw. Beschichtung zurück. Vielmehr wird die Kunststofflage von den in die Gewebelage eingewebten Elastomerfäden gebildet. Da die Elastomerfäden über die Gewebelage nach außen hin vorstehende Rippen ausbilden, das heißt in Richtung auf den beispielsweise zur verzurrenden Gegenstand, übernehmen die Elastomerfäden praktisch die Funktion der Kunststoffschicht bzw. Polyurethanbeschichtung wie beim gattungsbildenden Stand der Technik nach der DE 295 15 832 U1.

Der Rückgriff auf Elastomerfäden in diesem Zusammenhang hat darüber hinaus den Vorteil, dass an dieser Stelle eingesetzte Elastomere, also gummielastische Kunststoffe, typischerweise in Verbindung mit beispielsweise glatten Gegenständen aus Metall, Holz etc., die festgezurrt werden sollen, hohe Reibzahlen bzw. Reibbeiwerte zur Verfügung stellen. Das gilt erst Recht, wenn mit dem fraglichen Schutzelement beispielsweise Reifen von Automobilen oder LKWs beim Transport auf einer Ladefläche festgezurrt werden.

So stellen sich beispielsweise Reibwerte bzw. Reibungszahlen von 0,5 (Gummi auf Stahl) bis 0,9 und mehr (Gummi auf Gummi) erfindungsgemäß ein (Haftreibung). Dadurch wird der Schutzschlauch einwandfrei am festzuzurrenden Gegenstand gehalten und festgelegt. Zugleich kann das durch das Schutzelement bzw. den Schutzschlauch geführte textile Zurr- oder Anschlagmittel einwandfrei mithilfe beispielsweise einer Ratsche gespannt werden, weil demgegenüber im Innern des Schutzschlauches bzw. Schutzelementes deutlich geringere Reibwerte beobachtet werden. Denn hier ist mit Reibzahlen von 0,3 bis 0,4 im Maximum zu rechnen, wenn die dem Gegenstand zugewandte Gewebelage beispielsweise aus Kunststofffäden aufgebaut ist und dies auch für den hierin aufgenommenen Kunststoffgurt als Bestandteil des Anschlagmittels gilt.

Für die Herstellung der Elastomerfäden empfiehlt die Erfindung den Einsatz von Naturkautschuk und/oder Synthesekautschuk. Hier haben sich insbesondere Polyisoprene als günstig erwiesen, die zu entsprechenden Elastomerfäden extrudiert werden können. Außerdem lassen sich solche Polyisoprene bei Bedarf problemlos einfärben. Alternativ oder zusätzlich kann beispielsweise auch auf thermoplastische Elastomere wie Ethylen-Propylen-Kautschuk (EPDM) aber auch Styrol-Blockpolymere (SBS) ebenso wie Naturkautschuk (NR) zurückgegriffen werden, was selbstverständlich beispielhaft gilt und in keiner Weise einschränkend ist.

Für die Herstellung des Schutzelementes sind erfindungsgemäß zwei zu einem Schlauch vereinigte Gewebelagen realisiert. Die beiden Gewebelagen sind schlauchartig miteinander gekoppelt. Außerdem kann randseitig der beiden Gewebelagen ein jeweiliger Keder vorgesehen sein. Bei dem Keder handelt es sich typischerweise um einen in die miteinander gekoppelten Gewebelagen eingewebten Kunststofffaden.

Die jeweiligen Gewebelagen sind in der Regel als Kunststoffgewebelagen ausgebildet, weil Gewebe aus natürlichen Fäden für die typischen Anwendungsfälle unter rauen Umweltbedingungen in der Regel nicht geeignet sind. Hier haben sich Kunststofffäden als Basis für die Realisierung des Gewebes als besonders günstig erwiesen, die aus Polyester, Polyamid, Polypropylen oder anderen geeigneten Kunststoffmaterialien hergestellt sind. Meistens kommen an dieser Stelle jeweils Polyestergewebe zum Einsatz.

Die erfindungsgemäß eingesetzten Elastomerfäden sind vorteilhaft als zusätzlich in die dem Gegenstand zugewandte Gewebelage eingewebten Kett- und/oder Schussfäden ausgebildet. Meistens handelt es sich in diesem Zusammenhang um in die fragliche Gewebelage eingewebte Kettfäden, wenngleich grundsätzlich auch Schussfäden möglich sind. Außerdem hat es sich in diesem Zusammenhang bewährt, wenn die Elastomerfäden in ihrer jeweiligen Längserstreckung versetzt zueinander verlaufende Rippen ausbilden.

Auf diese Weise wird die Kunststofflage zwischen der Gewebelage und dem Gegenstand von praktisch gleichmäßig über die gesamte Gewebelage verteilt angeordneten Rippen definiert, die im Vergleich zur Gewebelage jeweils nach außen hin vorstehen. Diese verteilte Anordnung erklärt sich primär aufgrund der versetzten Anordnung der Elastomerfäden. Die Rippen formen folglich eine noppenartige Oberfläche aus jeweils Gumminoppen auf der solchermaßen ausgerüsteten Gewebelage, weshalb hohe Reibwerte und eine große Rutschfestigkeit der Gewebelage in Anlage am Gegenstand beobachtet wird.

Die fraglichen hohen Reibwerte der auf diese Weise realisierten Kunststofflage aus den zusätzlich eingewebten Elastomerfäden sind auch mit einer im Vergleich zum Stand der Technik nach der DE 295 15 832 U1 höheren Elastizität verbunden, weil die Elastomerfäden praktisch jeder Bewegung des Gewebes folgen können. Außerdem sind Versprödungen zwar möglich, aber problemlos beherrschbar, weil hiervon lediglich einzelne Rippen betroffen sind und an der grundsätzlich Reibwert erhöhenden Auslegung der Gewebelage prinzipiell nichts ändern. Das heißt, das erfindungsgemäße Schutzelement lässt sich über Jahre, wenn nicht Jahrzehnte problemlos einsetzen und sorgt einerseits für den Beschädigungsschutz des zugehörigen textilen Zurr- oder Anschlagmittels und stellt andererseits praktisch eine Gleitbasis für das Zurr- und Anschlagmittel beim Festlegen des Gegenstandes oder bei dessen Hebebewegung zur Verfügung. Hierin sind die wesentlichen Vorteile zu sehen.

Aus fertigungstechnischen Gründen und um eine gleichmäßige Verteilung der Rippen über die Gewebelage zu erreichen, sind die Elastomerfäden im Allgemeinen äquidistant, das heißt gleich beabstandet zueinander, angeordnet. Außerdem empfiehlt die Erfindung, dass die Elastomerfäden zusätzlich zumindest zu jedem zehnten Kettfaden in die Gewebelage eingewebt sind. Vorzugsweise werden die Elastomerfäden zusätzlich zu mindestens jedem achten, insbesondere jedem sechsten oder sogar bis zumindest jedem fünften Kettfaden in die Gewebelage eingewebt. Das heißt, jeder zehnte, achte, sechste oder fünfte Kettfaden ist mit dem zusätzlich eingewebten gleich erstreckten und einzelne gemeinsame Stiche nutzenden Elastomerfaden ausgerüstet. Die Elastomerfäden können mit vergleichbaren Dimensionsangaben aber auch zusätzlich zu zumindest jedem zehnten Schussfaden, jedem achten, jedem sechsten oder sogar jedem fünften Schussfaden in die Gewebelage eingewebt sein. Im Regelfall arbeitet man jedoch mit zusätzlich eingewebten Kettfäden, also Elastomerfäden, die sich in Längsrichtung des Schutzelementes erstrecken und einzelne gemeinsame Stiche des zugehörigen Kettfadens nutzen.

Um den Verarbeitungsprozess zu erleichtern, wird darüber hinaus so vorgegangen, dass die Elastomerfäden eine dem Schussfaden bzw. Kettfaden entsprechende Fadenstärke aufweisen, so dass die Elastomerfäden problemlos in das Gewebe mit eingewebt werden können.

Die mit den Elastomerfäden ausgerüstete Gewebelage verfügt darüber hinaus über eine dem Anschlagmittel zugewandte innenseitige Gleitlage. Das heißt, die fragliche Gewebelage ist nicht nur mit der dem Gegenstand zugewandten äußeren Kunststofflage aus den Elastomerfäden ausgerüstet, sondern zusätzlich auch mit einer Gleitlage, die innenseitig des Schutzelementes zwischen der Gewebelage und dem Anschlagmittel für eine reibungsoptimierte Führung sorgt. Dazu ist die angesprochene Gleitlage vorgesehen.

Die Gleitlage setzt sich vorteilhaft aus in die Gewebelage eingewebten Kunststofffäden zusammen, die über die Gewebelagen nach innen zusätzliche Rippen ausbilden. Die fraglichen Kunststofffäden können zusätzlich zu Kett- und/oder Schussfäden in die Gewebelage eingewebt sein. Außerdem hat es sich in diesem Zusammenhang als besonders günstig erwiesen, wenn die Kunststofffäden als hochfeste Kettfäden ausgebildet sind.

Solche hochfesten und die Gleitlage definierenden Fäden sind bekannt und verfügen über eine glatte Oberfläche. Gängige Produktbezeichnungen in der Praxis lauten auf "Dyneema" von der DSM Dyneema B.V. aus den Niederlanden. Andere hochfeste Fasern sind auch unter der Bezeichnung "Vectran" von der Celanese Acetate LLC aus den USA einsetzbar. Auch in diesem Fall ist das Material und der Durchmesser der eingesetzten Kunststofffäden an den Durchmesser der Kett- bzw. Schussfäden der Gewebelage angepasst und hierauf abgestimmt.

Da die Gleitlage aus den in die Gewebelage eingewebten Kunststofffäden ebenfalls über die Gewebelage nach innen vorstehende Rippen ausbildet, fungieren diese Rippen als gleichsam Gleitpunkte, über welche das textile Zurr- und Anschlagmittel im Innern des Schutzelementes geführt und gespannt wird. Dabei werden aufgrund der glatten Oberflächenbeschaffenheit der beschriebenen hochzugfesten Kunststofffäden zur Ausbildung der Gleitlage besonders geringe Reibwerte zwischen der fraglichen Gleitlage und beispielsweise einem durch das Schutzelement durchgeführten Kunststoffgurt beobachtet. Meistens liegen Reibzahlen unter 0,3 vor (Haftreibung). Auf diese Weise lässt sich der Kunststoffgurt besonders einfach beispielsweise festzurren, und zwar ohne dass das Schutzelement seine Lage im Vergleich zum Gegenstand verändert. Hierfür sorgen die außenseitigen Noppen bzw. Rippen, welche aus den an dieser Stelle vorgesehenen Elastomerfäden gebildet werden.

Im Ergebnis wird ein Schutzelement zur Verfügung gestellt, welches sich besonders einfach und kostengünstig herstellen lässt. Hierfür sorgt der Rückgriff auf jeweils Gewebelagen. Da an dieser Stelle typischerweise Polyestergewebe zum Einsatz kommen, eignet sich das solchermaßen realisierte Schutzelement für Anwendungen auch in rauen Umgebungen und ist insbesondere temperaturstabil ausgebildet. Darüber hinaus neigen derartige Polyestergewebe auch nicht dazu, Feuchtigkeit aufzunehmen. In Verbindung mit den in die Gewebelage eingewebten Elastomerfäden wird eine Reiboberfläche zur Verfügung gestellt, die dafür sorgt, dass das Schutzelement einwandfrei in Anlage am Gegenstand gehalten wird, und zwar auch dann, wenn über das durch das Schutzelement hindurchgeführte Anschlagmittel erhebliche Kräfte aufgebracht werden. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: Das erfindungsgemäße Schutzelement in einer Aufsicht schematisch in Verbindung mit einem hierdurch hindurchgeführten Anschlagmittel und
- Fig. 2: einen Querschnitt durch den Gegenstand nach Fig. 1 und
- Fig. 3: einen schematischen Längsschnitt durch den Gegenstand nach der Fig. 1 im Bereich A-A.

In den Figuren ist ein Schutzelement dargestellt, welches zur Ummantelung von textilen Zurr- oder Anschlagmitteln 1 dient. Bei dem Schutzelement handelt es sich vorliegend und nicht einschränkend um einen Gewebeschlauch. Bei dem textilen Zurr- oder Anschlagmittel 1 zum Heben, Spannen oder Zurren von Gegenständen 2 handelt es sich vorliegend um einen durch das Schutzelement bzw. den Gewebeschlauch hindurchgeführten Kunststoffgurt, welcher dazu dient, beispielsweise den in der Fig. 2 angedeuteten Gegenstand 2 an einer Ladefläche festzuzurren. Dazu mag der Kunststoffgurt 1 mit einer eingeschlauften Gurtratsche oder auch einem anderen Spannmittel ausgerüstet sein, auf dass es vorliegend im Detail nicht ankommt.

Man erkennt, dass das Schutzelement bzw. der Gewebeschutzschlauch über zumindest eine dem Gegenstand 2 zugewandte Gewebelage 3 verfügt. Tatsächlich sind zwei Gewebelagen 3, 4 vorgesehen. Die beiden Gewebelagen 3, 4 sind randseitig miteinander gekoppelt. Außerdem findet sich randseitig der beiden Gewebelagen 3, 4 ein jeweiliger Keder 5. Bei dem Keder 5 handelt es sich um einen in die randseitig miteinander gekoppelten Gewebelagen 3, 4 eingewebten Kunststofffaden. Der Keder 5 sorgt dafür, dass das Schutzelement bzw. der Gewebeschlauch eine gewisse Formstabilität aufweist und es insbesondere in Anlage am Gegenstand 2 ermöglicht, dass das Anschlagmittel 1 demgegenüber bewegt oder beispielsweise auch hierdurch hindurchgefädelt werden kann.

Die beiden Gewebelagen 3, 4 sind vorliegend als jeweils Polyestergewebe ausgebildet. Bei den Polyestergeweben kommen jeweils Polyesterkett- und Schussfäden zum Einsatz, die beispielhaft und nicht einschränkend gleich hinsichtlich Fadenstärke und Fadenfeinheit ausgebildet sein können. Dadurch lässt sich die in den Figuren dargestellte Ummantelung bzw. das Schutzelement problemlos von beispielsweise hergestelltem Endlosmaterial ablängen. Das Ablängen erfolgt in der Regel durch einen Heizschnitt. Dadurch weisen jeweils endseitig des Schutzelementes vorgesehene Öffnungen zum Einfädeln des textilen Zurr- oder Anschlagmittels 1 keine scharfen Kanten auf.

Anhand der Schnittdarstellung in der Fig. 2 erkennt man, dass die dem Gegenstand 2 zugewandte Gewebelage 3 mit einer Kunststofflage 6 zwischen der Gewebelage 3 und dem Gegenstand 2 ausgerüstet ist. Bei der Kunststofflage 6 handelt es sich im Ausführungsbeispiel um in die Gewebelage 3 eingewebte Elastomerfäden 6, die über die Gewebelage 3 nach außen hin vorstehende Rippen 7 ausbilden. Anhand der Ausschnittdarstellung in der Fig. 1 erkennt man, dass die fraglichen Elastomerfäden 6 äquidistant zueinander angeordnet sind. Außerdem sind die Elastomerfäden 6 zusätzlich in die Gewebelage 3 eingewebt, und zwar als Kett- oder Schussfäden. Anhand des Ausführungsbeispiels und der Darstellungen in den Figuren 1 und 3 wird deutlich, dass die Elastomerfäden 6 als jeweils Kettfäden ausgebildet sind und in ihrer jeweiligen Längserstreckung versetzt zueinander verlaufende Rippen 7 ausbilden.

Die versetzte und in der Fig. 1 besonders deutlich zu erkennende Anordnung der Elastomerfäden 6 in Kettrichtung und die daraus resultierenden versetzt zueinander verlaufenden Rippen 7 sorgen insgesamt dafür, dass die fragliche Gewebelage 3 an ihrer dem Gegenstand 2 zugewandten äußeren Oberfläche mit den nach außen hin vorstehenden Rippen 7 ausgebildet ist, die insgesamt eine Art Noppenoberfläche bilden. Hierzu trägt ergänzend der Umstand bei, dass die Elastomerfäden 6 zusätzlich zu zumindest jedem zehnten Kettfaden, nach dem Ausführungsbeispiel jedem dritten Kettfaden in die fragliche Gewebelage 3 eingewebt sind. Dazu verlaufen die jeweiligen Elastomerfäden 6 parallel zu den Kettfäden und in Überdeckung mit jedem dritten Kettfaden der Gewebelage 3. Außerdem nutzen die Elastomerfäden 6 und die zugehörigen Kettfäden einzelne gemeinsame Stiche.

Tatsächlich nutzen die Elastomerfäden 6 jeden fünften Stich mit dem gleichsam darunter befindlichen Kettfaden gemeinsam. Dadurch ist der Elastomerfaden 6 ausweislich der Schnittdarstellung in der Fig. 3 gegenüber jedem fünften Schussfaden verankert und kann zwischen den einzelnen Stichen die Rippen 7 ausbilden. Da darüber hinaus die Elastomerfäden 6 in Querrichtung versetzt zueinander angeordnet sind, gilt dies auch für die jeweils gebildeten Rippen 7, wie man ergänzend anhand der Schnittdarstellung in der Fig. 3 beim Vergleich des durchgezogen dargestellten Elastomerfadens 6 mit dem benachbarten gestrichelt angedeuteten Elastomerfaden 6 erkennt.

Da dies über die gesamte Länge und Breite der Gewebelage 3 erfolgt, ist die Gewebelage 3 an ihrer nach außen hin weisenden Oberfläche mit den Rippen 7 vollflächig ausgerüstet, die gleichmäßig über die gesamte Oberfläche der Gewebelage 3 nach außen hin vorstehen. Die auf diese Weise realisierte Kunststofflage 6 sorgt dabei insgesamt für eine erhöhte Reibung zwischen dem solchermaßen realisierten Schutzelement bzw. Gewebeschlauch und dem beispielsweise festzuzurrenden Gegenstand 2, wie dies einleitend bereits beschrieben wurde.

Um die Elastomerfäden 6 einwandfrei in die Gewebelage 3 einweben zu können und die Elastomerfäden 6 gleichsam in den Webprozess zu integrieren, sind die Elastomerfäden 6 und die Fäden des Gewebeträgers bzw. der Gewebelage 3 mit entsprechender bzw. übereinstimmender Fadenstärke ausgerüstet. Bei den Elastomerfäden 6 handelt es sich typischerweise um solche, die aus einem thermoplastischen Elastomer hergestellt sind. Grundsätzlich kann aber auch ein Naturkautschuk zur Herstellung neben einem Synthesekautschuk Verwendung finden. Auch Kombinationen sind denkbar. Die in diesem Zusammenhang denkbaren und geeigneten Materialien sind einleitend bereits beschrieben worden.

Zusätzlich zu der nach außen hin zum Gegenstand 2 weisenden Kunststofflage 6 ist die Gewebelage 3 noch mit einer Gleitlage 8 ausgerüstet. Die Gleitlage 8 ist dabei dem Anschlagmittel 1 zugewandt. Anhand der Schnittdarstellung in der Fig. 2 erkennt man, dass das Anschlagmittel 1 bzw. der an dieser Stelle vorgesehene Kunststoffgurt im Innern des Schutzelementes bzw. Gewebeschlauches aus den beiden Gewebelagen 3, 4 geführt und gehalten wird. Um an dieser Stelle eine möglichst geringe Reibung zu realisieren, setzt sich die Gleitlage 8 nach dem Ausführungsbeispiel aus in die Gewebelage 3 eingewebten Kunststofffäden 8 zusammen. Die Kunststofffäden 8 bilden über die Gewebelage 3 nach innen vorstehende Rippen 9 aus.

Anhand der Schnittdarstellung in der Fig. 3 erkennt man, dass die Kunststofffäden 8 wiederum an die Fäden bzw. Kett- und Schussfäden der Gewebelage 3 hinsichtlich insbesondere ihres Durchmessers angepasst sind. Dadurch lassen sich die Kunststofffäden 8 zusätzlich zu Kett- und/oder Schussfäden in die Gewebelage 3 einweben. Nach dem Ausführungsbeispiel kommen an dieser Stelle hochfeste Kettfäden 8 zum Einsatz, die die fraglichen und nach innen vorstehenden Rippen 9 ausbilden.

Damit die Elastomerfäden 6 einerseits und die Kunststofffäden 8 andererseits nicht miteinander kollidieren und die jeweiligen Webvorgänge an dieser Stelle voneinander getrennt werden können, wird im Rahmen des Ausführungsbeispiels mit einem zweilagigen bzw. zweischichtigen Gewebe zur Herstellung der Gewebelage 3 gearbeitet. Das heißt, die Gewebelage 3 setzt sich aus zwei übereinander angeordneten und miteinander gekoppelten Geweben und insbesondere Polyestergewebens zusammen. Dazu sind die einzelnen Gewebeschichten miteinander koppelnde Fäden 10 realisiert, bei denen es sich im Ausführungsbeispiel um Kettfäden, sogenannte Bindekettfäden 10 handelt.

Vergleichbares mag für die weitere Gewebelage 4 gelten, ist an dieser Stelle jedoch nicht zwingend. Das heißt, auch die Gewebelage 4 kann zweischichtig bzw. zweilagig ausgebildet sein. So oder so lassen sich die beiden die Gewebelage 3 definierenden und über die Bindekettfäden 10 miteinander gekoppelten Polyestergewebe zunächst einerseits mit den Elastomerfäden 6 und andererseits den Kunststofffäden 8 ausrüsten und anschließend miteinander vereinigen.

Die auf diese Weise im Innern der erfindungsgemäßen Schutzummantelung bzw. des Gewebeschlauches ausgebildeten Rippen 9 sorgen dafür, dass das hierauf aufliegende bzw. hieran entlanggeführte Anschlagmittel 1 bzw. der an dieser Stelle vorgesehene Kunststoffgurt mit geringer Reibung im Innern des Schutzelementes geführt und dadurch problemlos zur Übertragung von Zurrkräften auf den Gegenstand 2 gespannt werden kann.

Die mithilfe der Kunststofffäden 8 definierten und nach innen in Richtung auf das Anschlagmittel 1 vorstehenden Rippen 9 können dabei versetzt zueinander angeordnet sein. Es ist aber auch möglich, dass auf diese Weise quer zur Längserstreckung der Schutzummantelung bzw. des Gewebeschutzschlauches orientierte querverlaufende Rippenerhebungen gebildet werden. So oder so werden in diesem Zusammenhang deutlich geringe Reibzahlen zwischen dem Anschlagmittel 1 und den Rippen 9 der Kunststofffäden 8 im Vergleich zu den Reibzahlen beobachtet, welche sich zwischen den Rippen 7 der Elastomerfäden 6 und dem Gegenstand 2 einstellen. Dadurch wird die Schutzummantelung bzw. der Gewebeschlauch einwandfrei am Gegenstand 2 gehalten, und zwar auch bei einem Zurrvorgang des Anschlagmittels 1.

## Patentansprüche

1. Schutzelement, insbesondere Gewebeschutzschlauch, zur Ummantelung textiler Zurr- oder Anschlagmittel (1) zum Heben, Spannen oder Zurren von Gegenständen (2), mit zumindest einer dem Gegenstand (2) zugewandten Gewebelage (3) sowie einer Kunststofflage (6) zwischen der Gewebelage (3) und dem Gegenstand (2), wobei sich die Kunststofflage (6) aus in die Gewebelage (3) eingewebten Elastomerfäden (6) zusammensetzt, die über die Gewebelage (3) nach außen hin vorstehende Rippen (7) ausbilden,
**dadurch gekennzeichnet , dass**
zwei schlauchartig miteinander gekoppelte Gewebelagen (3, 4) vorgesehen sind, welche randseitig miteinander gekoppelt sind.

2. Schutzelement nach Anspruch 1, **dadurch gekennzeichnet, dass** die Elastomerfäden (6) als zusätzlich in die Gewebelage (3) eingewebte Kett- und/oder Schussfäden ausgebildet sind.

3. Schutzelement nach Anspruch 1 oder 2, **dadurch gekennzeichnet, dass** die Elastomerfäden (6) in ihrer jeweiligen Längserstreckung versetzt zueinander verlaufende Rippen (7) ausbilden.

4. Schutzelement nach einem der Ansprüche 1 bis 3, **dadurch gekennzeichnet, dass** die Elastomerfäden (6) äquidistant zueinander angeordnet sind.

5. Schutzelement nach einem der Ansprüche 1 bis 4, **dadurch gekennzeichnet, dass** die Elastomerfäden (6) zusätzlich zumindest zu jedem zehnten Schuss-/Kettfaden, insbesondere zu zumindest jedem achten Kett-/Schussfaden, vorzugsweise zu jedem sechsten Kett-/Schussfaden und ganz besonders bevorzugt zu zumindest jedem fünften Kett-/Schussfaden in die Gewebelage (3) eingewebt sind.

6. Schutzelement nach einem der Ansprüche 1 bis 5, **dadurch gekennzeichnet, dass** die Elastomerfäden (6) eine an die Fäden des Gewebes (3) angepasste Fadenstärke aufweisen.

7. Schutzelement nach einem der Ansprüche 1 bis 6, **dadurch gekennzeichnet, dass** die Elastomerfäden (6) aus beispielsweise Naturkautschuk und/oder Synthesekautschuk hergestellt sind.

8. Schutzelement nach einem der Ansprüche 1 bis 7, **dadurch gekennzeichnet, dass** randseitig der beiden Gewebelagen (3, 4) ein jeweiliger Keder (5) vorgesehen ist.

9. Schutzelement nach Anspruch 8, **dadurch gekennzeichnet, dass** der Keder (5) als eingewebter Kunststofffaden ausgebildet ist.

10. Schutzelement nach einem der Ansprüche 1 bis 9, **dadurch gekennzeichnet, dass** die die Elastomerfäden (6) außenseitig tragende Gewebelage (3) zusätzlich mit einer dem Anschlagmittel (1) zugewandten innenseitigen Gleitlage (8) ausgerüstet ist.

11. Schutzelement nach Anspruch 10, **dadurch gekennzeichnet, dass** sich die Gleitlage (8) aus in die Gewebelage (3) eingewebten Kunststofffäden (8) zusammensetzt, die über die Gewebelage (3) nach innen hin vorstehende Rippen (9) ausbilden.

12. Schutzelement nach Anspruch 10 oder 11, **dadurch gekennzeichnet, dass** die Kunststofffäden (8) zusätzlich zu Kett- und/oder Schussfäden in die Gewebelage (3) eingewebt sind.

13. Schutzelement nach einem der Ansprüche 10 bis 12, **dadurch gekennzeichnet, dass** die Kunststofffäden (8) als hochfeste Kettfäden ausgebildet sind.

14. Schutzelement nach einem der Ansprüche 1 bis 13, **dadurch gekennzeichnet, dass** die jeweilige Gewebelage (3, 4) als Polyestergewebe ausgebildet ist.

## Claims

1. Protective element, more particularly fabric protective tube, for jacketing textile lashing or sling gear (1) for lifting, tensioning or lashing objects (2), with at least one fabric layer (3) facing the object (2), as well as a synthetic material layer (6) between the fabric layer (3) and the object (2), wherein the synthetic material layer (6) is composed of elastomer threads (6) which are woven into the fabric layer (3) and over the fabric layer (3) form outwardly projecting ribs (7),
**characterised in that**
two tube-like fabric layers (3, 4) that are connected to each other, are provided which are connected to each other at the edges.

2. Protective element according to claim 1, **characterised in that** the elastomer threads (6) are formed as warp and/or weft threads woven into the fabric layer (3).

3. Protective element according to claim 1 or 2, **characterised in that** in their longitudinal direction, the elastomer threads (6) form ribs (7) that are offset with regard to each other.

4. Protective element according to any one of claims 1 to 3, **characterised in that** the elastomer threads (6) are arranged equidistantly with regard to each other.

5. Protective element according to any one of claims 1 to 4, **characterised in that** the elastomer threads (6) are also woven into the fabric layer (3) with at least every tenth warp/weft thread, in particular at least every eighth warp/weft thread, preferably every sixth warp/weft thread and very particularly preferably at least every fifth warp/weft thread.

6. Protective element according to any one of claims 1 to 5, **characterised in that** the elastomer threads (6) have a thread size matched to the threads of the fabric (3).

7. Protective element according to any one of claim 1 to 6, **characterised in that** the elastomer threads (6) are made of natural rubber and/or synthetic rubber, for example.

8. Protective element according to any one of claims 1 to 7, **characterised in that** on each edge of the two fabric layers (3, 4), piping (5) is provided.

9. Protective element according to claim 8, **characterised in that** the pipping (5) is formed as a woven-in synthetic thread.

10. Protective element according to any one of claims 1 to 9, **characterised in that** the fabric layer (3) carrying the elastomer threads (6) on the outside, is also provided with an inner sliding layer (8) facing the sling gear (1).

11. Protective element according to claim 10, **characterised in that** the sliding layer (8) is composed of synthetic threads (8) woven into the fabric layer (3) which form ribs (9) projecting inwardly over the fabric layer (3).

12. Protective element according to claim 10 or 11, **characterised in that** the synthetic threads (8) are woven into the fabric layer (3) in addition to warp and/or weft threads.

13. Protective element according to any one of claims 10 to 12, **characterised in that** the synthetic threads (8) are designed as high-strength warp threads.

14. Protective element according to any one of claims 1 to 13 **characterised in that** the respective fabric layer (3, 4) are in the form of a polyester fabric.

## Revendications

1. Élément protecteur, notamment gaine protectrice en tissu, destinée à envelopper des moyens d'arrimage ou d'accrochage (1) destinés à lever, à serrer ou à arrimer des objets (2), pourvu d'au moins une couche de tissu (3) qui fait face à l'objet (2) et d'une couche de matière plastique (6) entre la couche de tissu (3) et l'objet (2), la couche de matière plastique (6) se composant de fils d'élastomère (6) tissés dans la couche de tissu (3), qui forment des nervures (7) débordant vers l'extérieur par-dessus la couche de tissu (3)
**caractérisé en ce que**
deux couches de tissu (3, 4) couplées l'une à l'autre en forme de tuyau sont prévues, lesquelles sont couplées l'une à l'autre du côté de leur bord.

2. Élément protecteur selon la revendication 1, **caractérisé en ce que** les fils d'élastomère (6) sont conçus sous la forme de fils de chaîne ou de fils de trame tissés additionnellement dans la couche de tissu (3) .

3. Élément protecteur selon la revendication 1 ou 2, **caractérisé en ce que** les fils d'élastomère (6) forment des nervures (7) s'écoulant avec un décalage dans leur extension longitudinale respective.

4. Élément protecteur selon l'une quelconque des revendications 1 à 3, **caractérisé en ce que** les fils d'élastomère (6) sont placés de manière équidistante les uns par rapport aux autres.

5. Élément protecteur selon l'une quelconque des revendications 1 à 4, **caractérisé en ce que** les fils d'élastomère (6) sont tissés additionnellement dans la couche de tissu au moins avec chaque huitième fil de chaîne/de trame, notamment au moins avec chaque sixième fil de chaîne/de trame et de manière particulièrement préférentielle, au moins avec chaque cinquième fil de chaîne/de trame.

6. Élément protecteur selon l'une quelconque des revendications 1 à 5, **caractérisé en ce que** les fils d'élastomère (6) présentent une épaisseur de fil adaptée aux fils du tissu (3).

7. Élément protecteur selon l'une quelconque des revendications 1 à 6, **caractérisé en ce que** les fils d'élastomère (6) sont fabriqués par exemple en caoutchouc naturel et/ou en caoutchouc de synthèse.

8. Élément protecteur selon l'une quelconque des revendications 1 à 7, **caractérisé en ce que** du côté du bord des deux couches de tissu (3, 4) est prévu un passepoil (5) respectif.

9. Élément protecteur selon la revendication 8, **caractérisé en ce que** le passepoil (5) est conçu sous la forme d'un fil de matière plastique entrelacé.

10. Élément protecteur selon l'une quelconque des revendications 1 à 9, **caractérisé en ce que** la couche de tissu (3) portant sur sa face extérieure les fils d'élastomère (6) est équipée additionnellement sur sa face intérieure d'une couche coulissante (8) qui fait face au moyen d'accrochage (1).

11. Élément protecteur selon la revendication 10, **caractérisé en ce que** la couche coulissante (8) se compose de fils de matière plastique (8) tissés dans la couche de tissu (3), qui forment des nervures (9) débordant vers l'intérieur par-dessus la couche de tissu (3).

12. Élément protecteur selon la revendication 10 ou 11, **caractérisé en ce que** les fils de matière plastique (8) sont tissés additionnellement aux fils de chaîne et/ou aux fils de trame dans la couche de tissu (3).

13. Élément protecteur selon l'une quelconque des revendications 10 à 12, **caractérisé en ce que** les fils de matière plastique (8) sont conçus sous la forme de fils de chaîne ultrarésistants.

14. Élément protecteur selon l'une quelconque des revendications 1 à 13, **caractérisé en ce que** la couche de tissu (3, 4) respective est conçue sous la forme d'un tissu polyester.
